# EUROPÄISCHE PATENTSCHRIFT

(11) **EP 0 214 433 B1**
(45) Veröffentlichungstag und Bekanntmachung des Hinweises auf die Patenterteilung: **27.09.1989**
(21) Anmeldenummer: 86110305.9
(22) Anmeldetag: 25.07.1986
(51) Int. Cl.: G05F 1/565

(54) **Schaltungsanordnung zur Spannungsregulierung an einem von einer Stromversorgungseinrichtung räumlich getrennten Verbraucher**
Voltage-regulating circuit for a load placed at a distance from the power supply
Circuit de régulation de la tension d'une charge éloignée du dispositif d'alimentation

(30) Priorität: 23.08.1985 DE 3530241
(43) Veröffentlichungstag der Anmeldung: 18.03.1987
(73) Patentinhaber: SIEMENS AKTIENGESELLSCHAFT, 80333 München (DE)
(72) Erfinder: Schlenk, Manfred, Dipl.-Ing., D-8900 Augsburg (DE)

(56) Entgegenhaltungen:
- DE-A- 1 613 663
- PATENTS ABSTRACTS OF JAPAN, Band 6, Nr. 13 (P-99)[891], 26. Januar 1982; & JP-A-56 137 413
- IBM TECHNICAL DISCLOSURE BULLETIN, Band 26, Nr. 8, Januar 1984, Seiten 4144,4145, New York, US; R.K. GRIESS: "Voltage regulator with pedestal voltage adjustment for voltage drop across paralleling diodes"

## Beschreibung

Die Erfindung betrifft eine Schaltungsanordnung zur Spannungsregulierung an einem von einer Stromversorgungseinrichtung räumlich getrennten Verbraucher, wobei die Spannung an dem über eine Zuleitung mit der Stromversorgungseinrichtung verbundenen Verbraucher mit Fühlern abgegriffen und in den von einem Regelverstärker durchgeführten Regelvorgang einbezogen wird.

Stromversorgung und Verbraucher sind in der Regel räumlich getrennt. Der Spannungsabfall auf den Verbindungsleitungen zwischen Stromversorgung und Verbraucher sowie gegebenenfalls an Kontaktwiderständen kann dazu führen, daß die Spannung am Verbraucher den von der Stromversorgung erzeugten Spannungswert nicht erreicht und eine zulässige Toleranz unterschreitet. Es ist bekannt, zum Ausgleich des Spannungsabfalls auf den Verbindungsleitungen und an Kontaktwiderständen die Spannung möglichst nahe am Verbraucher mittels Sensor-Anschlüssen zu messen, den gemessenen Spannungswert sowie eine Referenzspannung dem Regelverstärker zuzuführen und die Differenz aus Referenzspannung und gemessener Spannung zur Regelung der Spannung am Verbraucher zu verwenden (Tietze/Schenk, Halbleiterschaltungstechnik, 5. Auflage 1980, Berlin, Heidelberg, New York 1980, S. 380). Dynamische Eigenschaften des Verbrauchers und deren Verbindungsleitungen können bei zeitlichen Änderungen des Laststroms in der bekannten Schaltungsanordnung zu Instabilitäten des Regelkreises und somit zu erheblichen Funktionsstörungen führen.

Der Erfindung liegt die Aufgabe zugrunde, eine Schaltungsanordnung der eingangs genannten Art dahingehend weiterzubilden, daß zeitliche Änderungen des Laststroms die Funktionsfähigkeit der Schaltungsanordnung nicht beeinträchtigen.

Gelöst wird diese Aufgabe erfindungsgemäß dadurch, daß Differenzbildungsglieder den Spannungsabfall sowohl auf einem ersten Teil der Zuleitung ermitteln, der zwischen einem ersten Ausgang der Stromversorgungseinrichtung und dem Verbraucher angeordnet ist und einen ersten komplexen Leitungswiderstand aufweist, als auch auf einem zweiten Teil der Zuleitung der zwischen dem Verbraucher und einem zweiten Ausgang der Stromversorgungseinrichtung angeordnet ist und einen zweiten komplexen Leitungswiderstand aufweist, daß ein Summationsglied eine Summenspannung aus beiden Spannungsabfallwerten und einer Bezugsspannung bildet, die der Sollverbraucherspannung entspricht, und daß dem Regelverstärker an seinem nicht invertierenden Eingang die Summenspannung und an seinem invertierenden Eingang die Ausgangsspannung der Stromversorgungseinrichtung zugeführt wird.

In weiterer Ausgestaltung der Erfindung kann beispielsweise der zweite Ausgang der Stromversorgungseinrichtung an Stromversorgungsmasse gelegt und der Spannungsabfallwert auf dem zweiten Teil der Zuleitung ohne Zwischenschaltung des Differenzbildungsgliedes unmittelbar dem Summationsglied zugeführt werden.

In einer weiteren Ausgestaltung der Erfindung wird dem Regelverstärker ein PI-Regler vorgeschaltet.

Die Erfindung zeichnet sich durch den Vorteil der hohen technischen Zuverlässigkeit und der universellen Einsetzbarkeit unabhängig von dynamischen Eigenschaften des Verbrauchers und der Verbindungszuleitungen zwischen Stromversorgungseinrichtung und Verbraucher aus.

Als vorteilhaft erweist sich auch, daß der Spannungsabfall auf beiden Zuleitungsteilen mit Hilfe nur eines einzigen Differenzbildungsgliedes ermittelt wird.

Der dem Regelverstärker vorgeschaltete PI-Regler führt in vorteilhafter Weise zu einem guten dynamischen Verhalten der Schaltungsanordnung und vermeidet dabei bleibende Regelabweichungen bei Laststromsprüngen.

Die Erfindung wird nun anhand der Zeichnungen näher erläutert. Dabei zeigt
FIG 1 ein Prinzipschaltbild der Schaltungsanordnung gemäß der Erfindung,
FIG 2 ein Ausführungsbeispiel der Schaltungsanordnung nach FIG 1.

An eine Stromversorgungseinrichtung SV ist über eine Zuleitung L ein Verbraucher V angeschlossen. Dieser Verbraucher V weist, wie die Parallelschaltung aus einem Verbraucherwiderstand RV und einer Verbraucherkapazität CV andeutet, ein frequenzabhängiges Verhalten auf. Verbraucher mit frequenzabhängigem Verhalten treten bei einer Vielzahl unterschiedlicher Anwendungsfälle auf, so beispielsweise in Kommunikations- und Datenverarbeitungssystemen.

Auch die beiden Teile der Zuleitung L weisen ein frequenzabhängiges Verhalten auf, das durch die komplexen Zulei tungswiderstände ZL1 und ZL2 mit ohmschen, induktiven und kapazitiven Komponenten bestimmt wird.

Die in FIG 1 dargestellte Stromversorgungseinrichtung besteht aus zwei Differenzbildungsgliedem D1 und D2, einem, beiden Differenzbildungsgliedern D1, D2 nachgeschalteten Summationsglied S1, einem, dem Summationsglied S1 nachgeschalteten Regelverstärker RV und einem Stellglied SG.

An jeweils einem Eingang der Differenzbildungsglieder D1, D2 wird die Ausgangsspannung Ua+, Uader Stromversorgungseinrichtung SV abgegeben. An dem jeweils anderen Eingang wird den Differenzbildungsgliedern D1, D2 die unmittelbar am Verbraucher V mittels Fühler abgegriffene Spannung S₊, S-zugeführt. Die Differenzbildungsglieder D1, D2 ermitteln in dieser Weise den Spannungsabfall, der sich infolge eines ersten komplexen Zuleitungswiderstandes ZL1 sowie infolge eines zweiten komplexen Widerstandes ZL2 auf ersten bzw. zweiten Teil der Zuleitung L auftritt. Der hier als erster Teil bezeichnete Zuleitungsteil verbindet einen ersten Ausgang der Stromversorgungseinrichtung SV, der eine Spannung Uₐ₊ liefert, mit dem Verbraucher V, während der zweite Zuleitungsteil den Verbraucher V mit einem zweiten Ausgang der Stromversorgungseinrichtung SV verbindet, der eine Spannung Ua- liefert.

Ohmsche, induktive und kapazitive Komponenten der Fühlerleitung von den Differenzbildungsgliedern D1, D2 unmittelbar an den Verbraucher können vernachlässigt werden, wenn, wie hier unterstellt, über die Zuleitung L wesentlich höhere Ströme fließen als in der Fühlerleitung.

Die von den Differenzbildungsgliedern D1 und D2 gebildeten Spannungsabfallwerte werden dem Summationsglied S1 zugeführt. Dem Summationsglied S1 wird ferner durch eine Gleichspannungsquelle U_{R}ef der Wert der Sollverbraucherspannung zugeführt. Die vom Summationsglied S1 gebildete Summenspannung stellt die Sollspannung für den Regelverstärker RV dar, die seinem nichtinvertierenden Eingang zugeführt wird, während seinem invertierenden Eingang die Ausgangsspannung Ua+ der Stromversorgungseinrichtung sV zugeführt wird. Mit der vom Regelverstärker RV gebildeten Differenzspannung erfolgt über das Stellglied SG die Regelung der Ausgangsspannung Uₐ₊. Das Stellglied SG kann als sogenannter Linearregler, als Eintaktdurchfluß-, Drossel- oder als Sperrwandler ausgebildet sein.

Die getrennte Ermittlung des Spannungsabfalls auf beiden Teilen der Zuleitung erlaubt die Spannungsregulierung an Verbrauchern mit unterschiedlichem, frequenzabhängigem Verhalten, weitgehend unabhängig von geometrischen Abmessungen der Zuleitung und der daraus resultierenden komplexen Zuleitungswiderstände.

Die Berücksichtigung des Spannungsabfalls am Widerstand ZL2 der Zuleitung L vereinfacht sich, wenn der die Spannung Uₐ- führende Ausgang der Stromversorgungseinrichtung SV an Masse gelegt wird.

FIG 2 zeigt ein Ausführungsbeispiel der Schaltungsanordnung nach FIG 1. Die Schaltungsanordnung weist einen Differenzverstärker 1, einen Summationsverstärker 2, einen PI-Regler 3, einen Regelverstärker RV sowie ein Stellglied SG auf. Der Ausgang Ua- der Stromversorgungseinrichtung ist wie in FIG 1 an Masse gelegt. Hierdurch erübrigt sich das in FIG 1 dargestellte Differenzbildungsglied D2.

Dem Differenzverstärker 1 wird an seinem nichtinvertierenden Eingang über einen Widerstand R die Ausgangsspan nung Uₐ₊ zugeführt, an seinen invertierenden Eingang über einen Widerstand R die am Verbraucher V abgegriffene Spannung S+. Die Beschaltung des Differenzverstärkers erfolgt in bekannter Weise und ist hier mit Widerständen R und R_{M1} schematisch angedeutet. Über einen weiteren Widerstand R ist der Ausgang des Differenzverstärkers 1 an den invertierenden Eingang eines Summationsverstärkers 2 angeschlossen. Dieser Summationsverstärker 2 entspricht von seiner Funktion dem Summationsglied S1 in FIG 1. An den invertierenden Eingang des Summationsverstärkers 2 ist über einen Widerstand R die am Verbraucher V abgegriffene Spannung S- sowie über einen weiteren Widerstand R die Bezugsspannung U_{R}et angeschlossen. Der Widerstand R_{M2} zwischen nichtinvertierendem Eingang des Summationsverstärkers 2 und Masse dient wie auch die Widerstände R_{M1} und R_{M3} der Kompensation der Offset-Ströme in den Operationsverstärken 1, 2 und 3.

Mit dem dem Regelverstärker RV nachgeschalteten PI-Regler 3 lassen sich unterschiedliche Regler-Charakteristika realisieren. Insbesondere bewirkt er ein gutes dynamisches Verhalten der Stromversorgungseinrichtung und vermeidet dabei bleibende Regelabweichungen nach Laststromsprüngen. Der PI-Regler 3 ist in bekannter Weise beschaltet: Der invertierende Eingang des Reglers weist einen Widerstand R auf und ist im vorliegenden Fall über eine Parallelschaltung aus einem Widerstand R und einer, das frequenzmäßige Verhalten der Stromversorgungseinrichtung SV mitbestimmenden Serienschaltung eines Kondensators C1 und eines Widerstandes R1 mit dem Ausgang verbunden. Zwischen dem nichtinvertierenden Eingang des Reglers und Masse liegt der Widerstand R_{M3}. Der dem PI-Regler 3 nachgeschaltete Regelverstärker RV ist eingangsseitig an seinem nichtinvertierenden Eingang mit dem Ausgang des PI-Reglers verbunden; dem invertierenden Eingang des Regel verstärkers RV wird die Ausgangsspannung Uₐ₊ zugeführt. Der Regelverstärker RV führt auf das Steilglied SG entsprechend FIG 1.

FIG 1 und FIG 2 zeigen, daß bei der Schaltungsanordnung gemäß der Erfindung dem Regelverstärker RV als lstwert die zu regelnde Ausgangsspannung Ua+ der Stromversorgungseinrichtung SV und als Sollwert diejenige variable Spannung zugeführt wird, die den Spannungsabfall auf den Zuleitungen L abhängig von der Größe des Laststroms sowie die konstante Spannung U_{R}ef umfaßt. Dieser Sollwert ist unabhängig von der Regelcharakteristik der Stromversorgungseinrichtung SV.

Das gute dynamische Verhalten der Schaltungsanordnung entsteht aus der Einführung eines unterlagerten Regelkreises, dessen innerer Regler hier vom Regelverstärker RV und dessen äußerer Regler vom PI-Regler 3 gebildet wird, wobei die am Verbraucher gemessene Spannung S₊, S- zusätzlich rückgeführt wird. Störungen innerhalb des unterlagerten Regelkreises werden so eliminiert, ohne daß sie sich auf die eigentliche Regelgröße Ua+, Uaauswirken können.

Die Stromversorgungseinrichtung SV läßt sich auch ohne Fernfühlung betreiben. Hierzu ist jeweils der Anschluß S₊ mit dem Anschluß Uₐ₊ und der Anschluß S- mit dem Anschluß Uₐ- kurzzuschließen.

### Bezugszeichenliste

SV Stromversorgungseinrichtung
SG Stellglied
RV Regelverstärker
D1 Erstes Differenzbildungsglied
1 Differenzverstärker
R, RM1 Widerstände im Differenzverstärker
D2 Zweites Differenzbildungsglied
S1 Summationsglied
2 Summationsverstärker
3 PI-Regler
R, R_{M2}, R_{M3} Widerstände in S 1
R1 PI-Reglerwiderstand
C1 PI-Reglerkapazität
U_{R}ef Bezugsspannung
Ua+, Ua- Ausgangsspannung von SV
L Zuleitung
ZL1.ZL2 Leitungswiderstände
V Verbraucher
S₊, S- Spannung an V
RV Verbraucherwiderstand
CV Verbraucherkapazität

## Patentansprüche

1. Schaltungsanordnung zur Spannungsregulierung an einem von einer Stromversorgungseinrichtung (SV) räumlich getrennten Verbraucher (V), wobei die Spannung an dem über eine Zuleitung (L) mit der Stromversorgungseinrichtung (SV) verbundenen Verbraucher (V) mit Fühlern abgegriffen und in den von einem Regelverstärker (RV) durchgeführten Regelvorgang einbezogen wird, dadurch gekennzeichnet, daß Differenzbildungsglieder (D1, D2) den Spannungsabfall sowohl auf einem ersten Teil der Zuleitung (L) ermitteln, der zwischen einem ersten Ausgang der Stromversorgungseinrichtung (SV) und dem Verbraucher (V) angeordnet ist und einen ersten komplexen Leitungswiderstand (ZL1) aufweist, als auch auf einem zweiten Teil der Zuleitung (L), der zwischen dem Verbraucher (V) und einem zweiten Ausgang der Stromversorgungseinrichtung (SV) angeordnet ist und einen zweiten komplexen Leitungswiderstand (ZL2) aufweist, daß ein Summationsglied (S1) eine Summenspannung aus beiden Spannungsabfallwerten und einer Bezugsspannung (U_{R}ef) bildet, die der Sollverbraucherspannung entspricht, und daß dem Regelverstärker (RV) an seinem nicht invertierenden Eingang die Summenspannung und an seinem invertierenden Eingang die Ausgangsspannung (Uₐ₊) der Stromversorgungseinrichtung (SV) zugeführt wird.

2. Schaltungsanordnung nach Anspruch 1, dadurch gekennzeichnet, daß der zweite Ausgang der Stromversorgungseinrichtung (SV) an Masse gelegt wird und der Spannungsabfallwert auf dem zweiten Teil der Zuleitung (L) ohne Zwischenschaltung des Differenzbildungsgliedes (D2) unmittelbar dem Summationsglied (S1) zugeführt wird.

3. Schaltungsanordnung nach Anspruch 1 oder 2, dadurch gekennzeichnet, daß dem Regelverstärker (RV) ein PI-Regler (3) vorgeschaltet wird.

## Revendications

1. Montage pour réguler la tension sur un consommateur (V) séparé dans l'espace d'une alimentation électrique (SV), dans lequel la tension sur le consommateur (V), relié par une ligne d'amenée (L) à l'alimentation (SV), est prélevée par des détecteurs et est incluse dans le processus de réglage effectué par un amplificateur de réglage (RV), caractérisé en ce que des organes de différenciation (D1, D2) déterminent la chute de tension à la fois sur une première partie de la ligne d'amenée (L), qui est située entre une première sortie de l'alimentation (SV) et le consommateur (V) et présente une première résistance de ligne complexe (ZL 1 et sur une seconde partie de la ligne d'amenée (L), située entre le consommateur (V) et une seconde sortie de l'alimentation (SV) et présentant une seconde résistance de ligne complexe (ZL2), qu'un organe de sommation (S1) forme une tension somme à partir des deux valeurs des chutes de tension et d'une tension de référence, (URef) qui correspond à la tension de consigne du consommateur, et que la tension somme est appliquée à l'entrée non inverseuse de l'amplificateur de réglage (RV) et la tension de sortie (Ua+) de l'alimentation (SV) est appliquée à l'entrée inverseuse de cet amplificateur.

2. Montage selon la revendication 1, caractérisé en ce que la seconde sortie de l'alimentation (SV) est connectée à la masse et la valeur de la chute de tension sur la seconde partie de la ligne d'amenée (L) est appliquée directement à l'organe de sommation (S1), sans interposition de l'organe de différenciation (D2).

3. Montage selon la revendication 1 ou 2, caractérisé en ce que l'amplificateur de réglage (RV) est précédé d'un régulateur proportionnel et intégral (3).

## Claims

1. Voltage-regulating circuit for a load (V) placed at a distance from the power supply (SV), the voltage being picked up with sensors at the load (V) connected to the power supply (SV) via a feed line (L) and being included in the regulating process carried out by a control amplifier (RV), characterized in that differentiating elements (D1, D2) determine the voltage drop both on a first part of the feed line (L) which is arranged between a first output of the power supply (SV) and the load (V) and exhibits a first complex line impedance (ZL1). and on a second part of the feed line (L) which is arranged between the load (V) and a second output of the power supply (SV) and exhibits a second complex line impedance (ZL2), that a summation element (S1) forms a sum voltage from the two voltage drop values and a reference voltage (Uref) which corresponds to the nominal load voltage, and that the control amplifier (RV) is supplied at its non-inverting input with the sum voltage and at its inverting input with the output voltage (Uₐ₊) of the power supply (SV).

2. Circuit arrangement according to Claim 1, characterized in that the second output of the power supply (SV) is connected to earth and the voltage drop value on the second part of the feed line (L) is directly supplied to the summation element (S1) without interposing the differentiating element (D2).

3. Circuit arrangement according to Claim 1 or 2, characterized in that the control amplifier (RV) is preceded by a PI controller (3).
